# EUROPÄISCHE PATENTSCHRIFT

(11) **EP 2 235 353 B1**
(45) Veröffentlichungstag und Bekanntmachung des Hinweises auf die Patenterteilung: **28.09.2011**
(21) Anmeldenummer: 08864925.6
(22) Anmeldetag: 24.11.2008
(51) Int. Cl.: F02M 39/02, F02M 59/06, F04B 1/04, F04B 53/16, F02M 55/00

(54) **HOCHDRUCKKRAFTSTOFFPUMPE**
HIGH-PRESSURE FUEL PUMP
POMPE À CARBURANT HAUTE PRESSION

(30) Priorität: 21.12.2007 DE 102007062181
(43) Veröffentlichungstag der Anmeldung: 06.10.2010
(73) Patentinhaber: Robert Bosch GmbH, 70442 Stuttgart (DE)
(72) Erfinder: WARGA, Johann, 74321 Bietigheim-Bissingen (DE); BOECKING, Friedrich, 70499 Stuttgart (DE)
(86) Internationale Anmeldenummer: PCT/EP2008/066048
(87) Internationale Veröffentlichungsnummer: WO 2009/080425

(56) Entgegenhaltungen:
- DE-A1-102004 017 049
- DE-A1-102006 017 301
- GB-A- 460 327
- US-A- 2 902 989
- US-A1- 2006 104 828

## Beschreibung

Die Erfindung betrifft eine Hochdruckkraftstoffpumpe gemäß dem Oberbegriff des Anspruchs 1.

Eine solche Hochdruckkraftstoffpumpe ist aus der DE 10 2006 017 301 A1 bekannt. Diese Hochdruckkraftstoffpumpe besteht aus einem Pumpengehäuse und zwei auf diesem aufgesetzten Pumpenzylinderköpfen, in welchen jeweils ein Pumpenkolben zur Verdichtung von unter Niederdruck stehendem Kraftstoff aus jeweils einem Niederdruckzulauf in jeweils einen Druckraum auf Hochdruck und zur Förderung des Kraftstoffs zu jeweils einem Hochdruckanschluss eines Hochdruckspeichers geführt ist. Die beiden Pumpenkolben sind über eine gemeinsame polygone Ausbildung einer Pumpennockenwelle betreibbar. Die zwei Pumpenzylinderköpfe sind derart auf dem Pumpengehäuse befestigt, dass die beiden Pumpenkolben in einem Winkel von 120° zueinander liegen. Allgemein ist es bekannt bei Hochdruckkraftstoffpumpen eine Zumesseinheit zur Versorgung der Niederdruckzuläufe zu den Pumpenkolben vorzusehen, jedoch ist eine solche Zumesseinheit bei der Hochdruckkrafftstoffpumpe gemäß der
DE 10 2006 017 301 A1 nicht vorhanden.

### Vorteile der Erfindung

Die erfindungsgemäße Hochdruckkraftstoffpumpe mit den Merkmalen gemäß Anspruch 1 hat den Vorteil, dass die Zumesseinheit zur Versorgung der Niederdruckzuläufe in günstiger Lage und auf einfache Weise an der Hochdruckkraftstoffpumpe angeordnet ist.

Das Pumpengehäuse der Hochdruckkraftstoffpumpe kann somit von einer Hochdruckkraftstoffpumpe übernommen werden, die drei Pumpenkolben aufweist, wobei an der Stelle des entfallenden dritten Pumpenkolbens der Niederdruckblock mit der Zumesseinheit angeordnet ist.

Vorteilhafte Ausgestaltungen und Weiterbildungen der erfindungsgemäßen Hochdruckkraftstoffpumpe sind in den abhängigen Ansprüchen angegeben.

In einer weiteren Ausgestaltung der Erfindung beträgt die Antriebsdrehzahl der Hochdruckkraftstoffpumpe bezüglich der Drehzahl der Brennkraftmaschine 2/3. Durch diese Maßnahme wird eine teilsynchrone Förderung der Pumpe bezüglich des Hochdruckspeichers der Brennkraftmaschine erreicht und somit deren Betrieb gewährleistet.

In einer weiteren Ausgestaltung der Erfindung ist in dem Niederdruckblock ein Niederdruckanschluss im 90°Winkel zu der Zumesseinheit angeordnet. Vorteilhaft ist hierbei, dass auch die Kraftstoffzuführung zu der Zumesseinheit sehr kompakt an der Hochdruckkraftstoffpumpe angeordnet ist.

Weitere, die Erfindung verbessernde Maßnahmen werden nachstehend gemeinsam mit der Beschreibung eines bevorzugten Ausführungsbeispiels der Erfindung anhand einer Figur näher dargestellt.

### Ausführungsbeispiel

Die einzige Figur zeigt eine Schnittdarstellung der erfindungsgemäßen Hochdruckkraftstoffpumpe, geschnitten in der Anordnungsebene der Pumpenkolben. Diese Hochdruckkraftstoffpumpe besteht aus einem Pumpengehäuse 1, auf welchem in einem 120° Winkel zueinander die beiden Pumpenzylinderköpfe 2a und 2b angeordnet sind. In diesen beiden Pumpenzylinderköpfen 2a und 2b sind jeweils die Pumpenkolben 3a und 3b geführt, welche in der Mitte des Pumpengehäuses 1 mit einer gemeinsam polygonen Ausbildung 4 einer Pumpennockenwelle 5 in Kontakt stehen. In den Pumpenzylinderköpfen 2a und 2b werden zudem über Niederdruckzuläufe 6a und 6b die Saugventile 7a und 7b der jeweiligen Pumpenkolben 3a und 3b mit unter Niederdruck stehendem Kraftstoff versorgt. Die Saugventile 7a und 7b befüllen wiederum die oberhalb der Pumpenkolben 3a und 3b angeordneten Druckräume 8a und 8b mit Kraftstoff. Auf der anderen Seite sind die Niederdruckzuläufe 6a und 6b mit einer Ausnehmung 9 eines Niederdruckblocks 10 verbunden. Im Bereich der Ausnehmung 9 ist eine Zumesseinheit 11 angeordnet, welche mittels eines Niederdruckanschlusses 12 von einer nicht dargestellten Förderpumpe mit unter Niederdruck stehendem Kraftstoff versorgt wird und diesen dosiert, je nach Betriebspunkt der Brennkraftmaschine, an die Ausnehmung 9 und damit die Niederdruckzuläufe 6a und 6b weiterleitet. Außerdem ist im Bereich der Druckräume 8a und 8b der Pumpenkolben 3a und 3b jeweils ein Hochdruckanschluss 13a und 13b angeordnet, welche mit einem nicht dargestellten Hochdruckspeicher in Verbindung stehen.

Bei Betrieb der Brennkraftmaschine wird durch die rotatorische Bewegung der Pumpennockenwelle und der polygonen Ausbildung 4 eine translatorische Bewegung der Pumpenkolben 3a und 3b erzeugt, was dazu führt, dass über die Niederdruckzuläufe 6a und 6b und die Saugventile 7a und 7b Kraftstoff in die Druckräume 8a und 8b gesogen wird, dort auf Hochdruck verdichtet und zu den Hochdruckanschlüssen 13a und 13b befördert wird.

## Patentansprüche

1. Hochdruckkraftstoffpumpe zum Betrieb einer Brennkraftmaschine und bestehend aus einem Pumpengehäuse (1) und zwei auf diesem aufgesetzten Pumpenzylinderköpfen (2a,2b), in welchen jeweils ein Pumpenkolben (3a,3b) zur Verdichtung von unter Niederdruck stehendem Kraftstoff aus jeweils einem Niederdruckzulauf (6a,6b) in jeweils einen Druckraum (8a,8b) auf Hochdruck und zur Förderung des Kraftstoffs zu jeweils einem Hochdruckanschluss (13a,13b) eines Hochdruckspeichers geführt ist, wobei die beiden Pumpenkolben (3a,3b) über eine gemeinsame polygone Ausbildung (4) einer Pumpennockenwelle (5) betreibbar sind und wobei die zwei Pumpenzylinderköpfe (2a,2b) derart auf dem Pumpengehäuse (1) befestigt sind, dass die beiden Pumpenkolben (3a,3b) in einem Winkel von 120° zueinander liegen, **dadurch gekennzeichnet, dass** eine Zumesseinheit (11) zur Versorgung der beiden Niederdruckzuläufe (6a,6b) in einem 120°-Winkel zu beiden Pumpenkolben (3a,3b) angeordnet ist und dass die Zumesseinheit (11) in einem Niederdruckblock (10) integriert ist, welcher auf das Pumpengehäuse (1) aufgesetzt ist und auf der Aufsatzfläche über eine Ausnehmung (9) verfügt, in welcher die beiden Niederdruckzuläufe (6a,6b) in einem Winkel größer als 90° zusammenlaufen.

2. Hochdruckkraftstoffpumpe nach Anspruch 1,
**dadurch gekennzeichnet, dass** deren Antriebsdrehzahl bezüglich der Drehzahl der Brennkraftmaschine 2/3 beträgt.

3. Hochdruckkraftstoffpumpe nach Anspruch 1,
**dadurch gekennzeichnet, dass** in dem Niederdruckblock (10) ein Niederdruckanschluss (12) im 90°-Winkel zu der Zumesseinheit (11) angeordnet ist.

## Claims

1. High-pressure fuel pump for operating an internal combustion engine and consisting of a pump casing (1) and of two pump cylinder heads (2a, 2b) which are placed on the latter and in which is guided in each case a pump piston (3a, 3b) for compressing fuel which is under low pressure in each case out of a low-pressure inflow (6a, 6b) in each case into a pressure space (8a, 8b) at high pressure and for conveying the fuel in each case to a high-pressure connection (13a, 13b) of a high-pressure accumulator, the two pump pistons (3a, 3b) being operable via a common polygon form (4) of a pump camshaft (5), and the two pump cylinder heads (2a, 2b) being fastened to the pump casing (1) in such a way that the two pump pistons (3a, 3b) lie at an angle of 120° to one another, **characterized in that** a metering unit (11) for feeding the two low pressure inflows (6a, 6b) is arranged at an angle of 120° to the two pump pistons (3a, 3b), and **in that** the metering unit (11) is integrated in a low-pressure block (10) which is placed onto the pump casing (1) and has on the placement surface a recess (9) in which the two low-pressure inflows (6a 6b) converge at an angle greater than 90°.

2. High-pressure fuel pump according to Claim 1, **characterized in that** its drive rotational speed in relation to the rotational speed of the internal combustion engine amounts to 2/3.

3. High-pressure fuel pump according to Claim 1, **characterized in that** a low-pressure connection (12) is arranged in the low-pressure block (10) at an angle of 90° to the metering unit (11).

## Revendications

1. Pompe à carburant haute pression pour faire fonctionner un moteur à combustion interne et constituée d'un carter de pompe (1) et de deux culasses de pompe (2a, 2b) posées sur celui-ci, dans lesquelles est guidé à chaque fois un piston de pompe (3a, 3b) pour comprimer du carburant à basse pression provenant d'une amenée basse pression respective (6a, 6b) dans un espace de pression respectif (8a, 8b) et pour refouler le carburant vers un raccord haute pression respectif (13a, 13b) d'un accumulateur haute pression, les deux pistons de pompe (3a, 3b) pouvant être actionnés par le biais d'une réalisation polygonale commune (4) d'un arbre à came de pompe (5), et les deux culasses de pompe (2a, 2b) étant fixées sur le carter de pompe (1) de telle sorte que les deux pistons de pompe (3a, 3b) se situent suivant un angle de 120° l'un par rapport à l'autre, **caractérisée en ce qu'**une unité de dosage (11) pour l'alimentation des deux amenées basse pression (6a, 6b) est disposée suivant un angle de 120° par rapport aux deux pistons de pompe (3a, 3b) et **en ce que** l'unité de dosage (11) est intégrée dans un bloc basse pression (10) qui est placé sur le carter de pompe (1) et qui dispose, sur la surface de pose, d'un évidement (9) dans lequel les deux amenées basse pression (6a, 6b) convergent suivant un angle supérieur à 90°.

2. Pompe à carburant haute pression selon la revendication 1,
**caractérisée en ce que** sa vitesse de rotation d'entraînement est de 2/3 par rapport à la vitesse de rotation du moteur à combustion interne.

3. Pompe à carburant haute pression selon la revendication 1,
**caractérisée en ce que** dans le bloc basse pression (10) un raccord basse pression (12) est disposé suivant un angle de 90° par rapport à l'unité de dosage (11) .
